# EUROPÄISCHE PATENTSCHRIFT

(11) **EP 0 361 632 B1**
(45) Veröffentlichungstag und Bekanntmachung des Hinweises auf die Patenterteilung: **29.12.1993**
(21) Anmeldenummer: 89250043.0
(22) Anmeldetag: 21.09.1989
(51) Int. Cl.: B21B 25/02

(54) **Verfahren zum Führen von langgestrecktem, hohlzylindrischen Walzgut**
Method for guiding elongate hollow cylindrical rolled material
Procédé de guidage de produits laminés de forme allongée et cylindrique creux

(30) Priorität: 28.09.1988 DE 3833375
(43) Veröffentlichungstag der Anmeldung: 04.04.1990
(73) Patentinhaber: MANNESMANN Aktiengesellschaft, 40027 Düsseldorf (DE)
(72) Erfinder: Kümmerling, Rolf, Dr.-Ing., D-4100 Duisburg 28 (DE); Bellmann, Manfred, Dipl.-Ing., D-4030 Ratingen 5 (DE); Pieters, Rolf, Dipl.-Ing., D-4330 Mülheim (DE)
(74) Vertreter: Meissner, Peter E., Dipl.-Ing.

(56) Entgegenhaltungen:
- DE-A- 2 032 533
- DE-U- 8 607 191
- JP-A-57 072 708
- US-A- 1 762 427

## Beschreibung

Die Erfindung betrifft ein Verfahren und eine Vorrichtung zum Führen von sich um die Längsachse drehenden langgestrecktem, hohlzylindrischem Walzgut gemäß dem Gattungsbegriff der Patentansprüche 1 und 2.

Entsprechend dem Stand der Technik wie er sich beispielsweise aus der DE-OS 20 32 533 ergibt, wird beim Walzen, insbesondere beim Schrägwalzen, bei dem sich während des Walzvorganges das Walzgut um die Längsachse dreht, das Walzgut auf der Einlauf- bzw. auf der Auslaufseite durch ein unterhalb der Walzachse angeordnetes Führungsmittel gehalten. Ein solches Führungsmittel kann allgemein ein Rohr, eine Halbschale oder im Falle von Walzen mit einem auf der Auslaufseite gehaltenem Innenwerkzeug mehrere hintereinander angeordnete Hülsenführungsböcke sein, in denen üblicherweise drei parallel zur Walzachse liegende und in Walzachsrichtung anstellbare Rollen angeordnet sind. Bei einer solchen Dreieranordnung sind zwei Rollen in einer horizontalen Ebene liegend unterhalb der Walzachse und die dritte oberhalb der Walzachse angeordnet. Diese dritte Rolle wird nach Beendigung des Walzvorganges in Auswerfstellung geschwenkt, damit das fertiggewalzte Gut zusammen mit dem Innenwerkzeug aus der Walzlinie entfernt werden kann. Während des Walzvorganges wird das Führungsmittel in der Praxis abstandsmäßig so zum Walzmittelpunkt eingestellt, daß zwischen der Oberfläche des Walzgutes und der Oberfläche des Führungsmittels sich ein Spiel ergibt, um insbesondere die Längsbewegung des Walzgutes nicht zu behindern. Dieses Spiel läßt aber transversale Schwingungen des Walzgutes und des Innenwerkzeuges zu, die zu einem erhöhten Verschleiß des Führungsmittels und zu Wanddickenungleichmäßigkeiten führen. Es kann aber auch wie bei der genannten DE-OS 20 32 533 eine ständige Anlage am Walzgut beabsichtigt sein, wodurch der Verschleiß noch vergrößert wird.

Der Erfindung liegt die Aufgabe zugrunde, ein Verfahren zu entwickeln,
um das langgestreckte, hohlzylindrische Walzgut genau auf Walzmitte zu führen, ohne dabei den wendelförmigen Vorschub zu behindern. Die beim üblichen Führungssystem auftretenden Schwingungen sollen möglichst weitgehend behindert und dadurch eine gleichmäßige Wanddicke erzielt werden.

Diese Aufgabe wird durch die kennzeichnenden Merkmale der Patentansprüche 1 und 2 gelöst.

Die direkte Anlage eines parallel zur Walzachse liegenden Oberflächenbereiches des Führungsmittels an die Oberfläche des Walzgutes während des Walzvorganges minimiert die ansonsten bei einem mit Spiel angestellten Führungsmittel auftretenden Beschleunigungskräfte und damit die Frequenz und die Amplitude des Schlages. Durch den Wegfall der Luftspaltwege zwischen der Oberfläche des Walzgutes und des Führungsmittels wird die kinetische Energie nahezu zu Null gemacht. Die Führung wird hör- und sichtbar besser. Mit diesem erfindungsgemäßen Verfahren ist es möglich, die Walzwerksleistung durch höhere zulässige Drehzahlen zu steigern, den Verschleiß der Führungsmittel zu vermindern und die Maßhaltigkeit, insbesondere die Wanddicke des Walzgutes zu verbessern.

Das vorgeschlagene Verfahren ist anwendbar für alle Walzwerke, bei denen das Walzgut sich während des Walzens um die Längsachse dreht, d. h. Lochwalzwerk Schrägwalzfwerk und Reeler. Bei den Walzverfahren ohne Innenwerkzeug ist das Führungsmittel überwiegend als Rohr oder als Halbschale mit entsprechenden Schlitzen zum Einfahren der Treibrollen ausgebildet.

Anders sieht es bei den Hülsenführungsböcken aus, die hauptsächlich für das Walzen mit einem Innenwerkzeug verwendet werden. In diesen Böcken sind üblicherweise drei parallel zur Walzachse liegende Rollen angeordnet, die in Walzachsrichtung anstellbar sind. Das bisher übliche Verfahren zum Führen des Walzgutes bestand darin, die drei Rollen in einem vorgegebenen Abstand zur Oberfläche des Walzgutes zu halten. Dies führte dazu, daß starke Beschleunigungskräfte während des wendelförmigen Vorschubes des Walzgutes auftraten und das Führungsmittel einem starken Verschleiß unterworfen wurde. Bei dem erfindungsgemäßen Verfahren werden die zwei in einer horizontalen Ebene liegenden unterhalb der Walzachse angeordneten Rollen während des Walzvorganges an die Oberfläche des Walzgutes zur Anlage gebracht. Dabei ist erfindungswesentlich, daß die Anstellung der Rollen überwiegend entgegen der Schwerkraftrichtung erfolgt, so daß die Schwerkraftkomponente des Walzgutes zusammen mit dem Innenwerkzeug das Anlegen der Oberfläche des Walzgutes an die Rollen unterstützt. Damit das Walzgut im Störungsfall nicht aus der Walzlinie springen kann, wird weiterbildend vorgeschlagen, die dritte oberhalb der Walzachse liegende Rolle während des Walzvorganges in einem vorgegebenen Abstand zur Oberfläche des Walzgutes zu halten. Dieser Abstand soll dabei mindestens 20 % des Walzgutaußendurchmessers betragen. Damit wird verhindert, daß das Walzgut an diese dritte Rolle schlägt und dadurch wieder die nicht gewünschten transversalen Schwingungen angefacht werden können. Die zwei unterhalb der Walzachse liegenden Rollen werden abstandsmäßig so angeordnet, daß sich die von der jeweiligen Achse zum Walzmittelpunkt gedachten Geraden in einem Winkel von 120 Grad schneiden. Mit dieser Winkelangabe sollen die üblichen herstellungs- und einbaubedingten Abweichungen in der Größenordnung von einigen Graden mit erfaßt sein.

In der Zeichnung wird das erfindungsgemäße Verfahren näher erläutert.

Es zeigen:
- Figur 1: die Walzgutführung entsprechend dem bekannten Verfahren
- Figur 2: die erfindungsgemäße Walzgutführung
In Figur 1 ist die Walzgutführung entsprechend dem bisher bekannten Verfahren dargestellt. In diesem Beispiel wird das Walzgut 1 mit einem Innenwerkzeug 2, z. B. Dorn oder Stange, gewalzt. Während des Walzens dreht sich das Walzgut 1 zusammen mit der Stange 2 um die Längsachse 3, wie durch den Pfeil 4 angedeutet. Die Längsachse 3 ist hier zugleich auch die Walzachse. Die drei Rollen 5, 5′, 5˝ sind in einem hier nicht dargestellten Hülsenführungsbock angeordnet und in Walzachsrichtung anstellbar. Die Anstellung der Rollen erfolgt in der Weise, daß zwischen der Oberfläche der Rollen 5, 5′, 5˝ und des Walzgutes 1 ein Spiel 6 verbleibt. Nach dem Walzen kann die oberhalb der Walzachse liegende Rolle 5˝ in Auswerfstellung, hier gestrichelt dargestellt, geschwenkt werden, damit das Walzgut 1 zusammen mit dem Innenwerkzeug 2 aus der Walzlinie entfernt werden kann.

Figur 2 zeigt die Walzgutführung gemäß dem erfindungsgemäßen Verfahren, wobei für gleiche Teile gleiche Bezugszeichen wie in Figur 1 verwendet wurden. Während des Walzvorganges sind die zwei unterhalb der Walzachse liegenden Rollen 5, 5′ zur Anlage an die Oberfläche des Walzgutes 1 gebracht worden, so daß im Berührungsbereich zwischen der Oberfläche der Rolle 5, 5′ und des Walzgutes 1 kein Spiel verbleibt. Unterstützt wird diese Anlage durch die auf die Rolle 5, 5′ drückende Schwerkraftkomponente des Walzgutes 1 und des Innenwerkzeuges 2. Aus Sicherheitsgründen wird die oberhalb der Walzachse liegende Rolle 5˝ in einem vorgegebenen Abstand 7 zur Oberfläche des Walzgutes 1 gehalten. Falls keine Gefahr besteht, daß das Walzgut 1 aus der Walzlinie springen kann, kann diese Rolle 5˝ ebenso wie in Figur dargestellt sofort nach Walzbeginn in Auswerfstellung geschwenkt werden.

## Patentansprüche

1. Verfahren zum Führen von sich um die Längsachse (3) drehenden langgestrecktem, hohlzylindrischem Walzgut (1) mittels ober- und unterhalb des Walzgutes (1) parallel zur Walzachse angeordneter, in Walzachsrichtung anstellbarer Führungsmittel
dadurch gekennzeichnet,
daß während des Walzvorganges zum Führen des hohlzylindrischen Walzgutes (1) genau auf Walzmitte mindestens eines der unterhalb des Walzgutes (1) angeordneten Führungsmittels überwiegend entgegen der Schwerkraftrichtung zur Anlage am Walzgut (1) gebracht wird bei abgehobener Stellung des oberhalb angeordneten Führungsmittels.

2. Vorrichtung zur Durchführung des Verfahrens nach Anspruch 1,
wobei ober- und unterhalb des langgestreckten, hohlzylindrischen Walzgutes (1) dieses führende, parallel zur Walzachse liegende Rollen (5,5',5'') vorgesehen sind, die in Walzachsrichtung anstellbar sind,
**dadurch gekennzeichnet,**
daß während des Walzvorganges zum Führen des hohlzylindrischen Walzgutes genau auf Walzmitte ein sich ständig verändernder Bereich der Außenoberfläche zweier, in einer horizontalen Ebene im Abstand voneinander angeordneter, unterhalb der Walzachse liegender Rollen (5,5') zu Anlage gebracht wird, und daß die oberhalb der Walzachse angeordnete Rolle (5'') wahrend des Walzvorganges in einem vorgegebenen Abstand zur Oberfläche des Walzgutes gehalten wird.

3. Vorrichtung nach Anspruch 2,
**dadurch gekennzeichnet,**
daß der Abstand der Oberfläche der Rolle zur Oberfläche des Walzgutes mindestens 20 % des Walzgutaußendurchmessers beträgt.

## Claims

1. A method of guiding elongate hollow-cylindrical rolling stock (1) rotating about the longitudinal axis (3) by means of guidance means which are arranged above and below the rolling stock (1) parallel to the rolling axis and are adjustable in the direction of the rolling axis, characterised in that during the rolling operation for the guidance of the hollow-cylindrical rolling stock (1) exactly on the rolling centre at least one of the guidance means arranged below the rolling stock (1) is brought predominantly contrary to the direction of gravity into abutment against the rolling stock (1), with the guidance means arranged above being in the lifted-off position.

2. Apparatus for carrying out the method according to claim 1, in which respect provided above and below the elongate hollow-cylindrical rolling stock (1) are rollers (5, 5', 5'') which guide this and lie parallel to the rolling axis and are adjustable in the direction of the rolling axis, characterised in that during the rolling operation for the guidance of the hollow-cylindrical rolling stock exactly on the rolling centre a constantly varying region of the outer surface of two rollers (5, 5') arranged in a horizontal plane at a spacing from one another and lying below the rolling axis is brought into abutment, and in that the roller (5'') arranged above the rolling axis is kept at a predetermined distance from the surface of the rolling stock during the rolling operation.

3. Apparatus according to claim 2, characterised in that the distance of the surface of the roller from the surface of the rolling stock amounts to at least 20% of the outside diameter of the rolling stock.

## Revendications

1. Procédé pour guider un produit laminé cylindrique creux (1), allongé et tournant autour de l'axe longitudinal (3), grâce à des moyens de guidage agencés au-dessus et au-dessous du produit laminé (1) parallèlement à l'axe de laminage et pouvant être réglés dans la direction de l'axe de laminage,
caractérisé en ce que, pendant le processus de laminage, pour guider le produit laminé cylindrique creux (1) précisément au centre du laminage, au moins un des moyens de guidage agencés au-dessous du produit laminé (1) est amené au contact du produit laminé (1), de façon prépondérante à l'encontre du sens de la force de gravité, le moyen de guidage agencé au-dessus étant en position soulevée.

2. Dispositif pour mettre en oeuvre le procédé selon la revendication 1, dans lequel, au-dessus et au-dessous du produit laminé cylindrique creux allongé (1), des rouleaux (5,5',5'') s'étendant parallèlement à l'axe de laminage et guidant celui-ci sont prévus, lesquels sont réglables dans la direction de l'axe de laminage,
caractérisé en ce que, pendant le processus de laminage pour guider le produit laminé cylindrique creux précisément au centre du laminage, une zone se modifiant continuellement de la surface externe de deux rouleaux (5,5') se trouvant au-dessous de l'axe de laminage et agencés dans un plan horizontal à distance l'un de l'autre est amenée en appui, et en ce que le rouleau (5'') agencé au-dessus de l'axe de laminage est maintenu à un écartement prédéfini de la surface du produit laminé pendant le processus de laminage.

3. Dispositif selon la revendication 2,
caractérisé en ce que l'écartement de la surface du rouleau par rapport à la surface du produit laminé vaut au moins 20 % du diamètre externe du produit laminé.
